# EUROPÄISCHE PATENTSCHRIFT

(11) **EP 0 994 321 B1**
(45) Veröffentlichungstag und Bekanntmachung des Hinweises auf die Patenterteilung: **18.08.2004**
(21) Anmeldenummer: 99120228.4
(22) Anmeldetag: 11.10.1999
(51) Int. Cl.: F28F 1/32, F28F 1/30, F24H 9/00, F24H 1/44

(54) **Wärmeübertrager für brennstoffbeheizte Wassererhitzer**
Heat exchanger for fuel fired water heater
Echangeur de chaleur pour chauffe-eau chauffé par combustible

(30) Priorität: 13.10.1998 DE 29818228 U; 29.09.1999 DE 19946604
(43) Veröffentlichungstag der Anmeldung: 19.04.2000
(73) Patentinhaber: ROBERT BOSCH GMBH, 70442 Stuttgart (DE)
(72) Erfinder: Schmidt, Ernst, 73230 Kirchheim (DE); Schmuker, Franz, 73117 Wangen (DE)

(56) Entgegenhaltungen:
- DE-A- 19 626 321
- DE-U- 29 702 918
- GB-A- 2 110 811
- GB-A- 2 146 939
- US-A- 4 830 102

## Beschreibung

### Stand der Technik

Die Erfindung geht aus von einem Wärmeübertrager nach der dem Oberbegriff des Hauptanspruchs. So eine Wärmeübertrager ist aus der GB-A-2 110 811 bekannt. Bei den bekannten Wärmeübertragern dieser Gattung (z. B. DE 196 26 321 A1) werden die Lamellen des Wärmeübertragers auf die wasserführenden Rohre geschoben und danach z. B. im Vakuum- Lötverfahren oder durch Löten in einem H₂- Durchlaufofen auf den Wasserrohren fest fixiert. Derartige Wärmeübertrager werden in hohen Stückzahlen produziert, die Lötverfahren erfordern zusätzlichen Aufwand, wobei spezielle Öfen benötigt werden, in denen der Lötvorgang erfolgen kann.

### Vorteile der Erfindung

Die erfindungsgemäße Ausbildung der Lamellen gemäß den Merkmalen des Anspruchs 1 hat den Vorteil, daß ein federnder Preßsitz der Rohre in den Durchgangsöffnungen der Lamellen realisiert wird, wodurch auf ein Löten oder eine ähnliche stoffliche Verbindung weitgehend verzichtet werden kann. Das Einbringen der radial um den Umfang der Lamellenöffnungen verteilten Schlitze erfordert keinen zusätzlichen Arbeitsschritt, da diese gleichzeitig mit dem Einbringen der Öffnungen in die Lamellen, z.B. im sogenannten speed nut"-Verfahren hergestellt werden können.

Durch die Merkmale der Unteransprüche sind vorteilhafte Ausgestaltungen und Weiterbildungen der Anordnung nach dem Hauptanspruch möglich.

Es ist vorteilhaft, wenn die Kontaktflächen, die von den heißen Verbrennungsgasen unmittelbar beaufschlagt werden, zusätzlich durch eine stoffliche Verbindung, insbesondere durch Laserschweißen, gesichert werden.

Die Kontaktfläche zwischen den wasserführenden Rohren und den Lamellen des Wärmeübertragers wird in vorteilhafter Weise dadurch vergrößert, daß die Durchgangsöffnungen mit die Rohre umschließenden und aus den Lamellenblechen herausgezogenen Kragen versehen sind.

Zur Realisierung eines besonders gut federnden Preßsitzes der Rohre in den Durchgangsöffnungen der Lamellen ist es weiter vorteilhaft, wenn der Kragen einen zur Achse der Durchgangsöffnung hin geneigten Verlauf aufweist. Eine weitere Anbiegung vor dem Kragen gewährleistet, daß durch den Aufpreßvorgang keine undefinierte Verwerfung im Bereich der Durchgangsöffnung entsteht. Außerdem wird durch den konischen Verlauf des Kragens zusätzlich der Fügevorgang erleichtert und der erforderliche Wärmekontakt garantiert.

### Zeichnung

Ein Ausführungsbeispiel der Erfindung ist in der Zeichnung dargestellt und in der nachfolgenden Beschreibung näher erläutert. In Figur 1 ist eine Brennzelle mit einem darin angeordneten Wärmeübertrager dargestellt. Figur 2 zeigt eine Teilansicht der in den Lamellen vorgesehen Abstandshalter gemäß Schnitt A-A in Figur 1. Figur 3 zeigt eine Teilansicht entlang der in den Lamellen vorgesehenen Rohrachse nach Schnitt B-B in Figur 1 gemäß dem Stand der Technik und Figur 4 eine Teilansicht der in den Lamellen vorgesehenen Rohrachse nach Schnitt B-B gemäß der Erfindung.

### Beschreibung des Ausführungsbeispiels

In Figur 1 ist ein gasbeheizter Wassererhitzer mit einem Brenner 10, einer Brennkammer 12 und einem Wärmeübertrager 14 dargestellt. Der Wärmeübertrager 14 weist mehrere parallel zueinander verlaufende Rohre 16 mit einem runden Querschnitt auf, die das zu erhitzende Wasser führen. Der Wärmeübertrager 14 ist mehrlagig ausgebildet, wobei die sich in einer Ebene erstreckenden Rohrabschnitte parallel oder hintereinander vom zu erhitzenden Wasser durchströmt werden können. Auf den Rohren 16 sitzt ein Paket von Lamellen 18, die mit einer Breite b voneinander beabstandet sind. Über die sich ausbildenden Spalte 20 treten die darin entlangströmenden Verbrennungsgase in Wechselwirkung mit dem in den Rohren 16 aufzuheizenden Wasser, bevor sie als Abgase abgekühlt den Wärmeübertrager 14 über eine nicht dargestellte Abgasabführung verlassen.

Die Lamellen 18 weisen im Randbereich der Durchgangsöffnungen gleichmäßig über den Umfang verteilte Radialschlitze 22 auf, die den Randbereich in mehrere Randsegmente 24 unterteilen. Diese Radialschlitze 22 bzw. die sich ausbildenden Randsegmente 24 können in einem sogenannten "Speed-Nut"-Verfahren zusammen mit den Durchgangsöffnungen für die wasserführenden Rohre 16 in einem Arbeitsschritt hergestellt werden. Die Größe der in die Lamellen 18 eingebrachten Durchgangsöffnungen sind mit dem Durchmesser der wasserführenden Rohre 16 so abgestimmt, daß die Randsegmente 24 klemmend auf der Oberfläche der wasserführenden Rohre 16 aufsitzen (Figur 3).

Bei der ersten Lage des Wärmeübertragers 14, die am dichtesten zum Brenner 10 angeordnet ist, sind die Randbereiche der Durchgangsöffnungen der Lamellen 18 zusätzlich mit einem Kragen 26 versehen. Wie das in Figur 1 dargestellte Temperaturniveau zeigt, wird dieser Lamellenbereich mit einer Temperatur von ca. 1200°C beaufschlagt. Durch die Kragen 26 wird in diesem Bereich die Kontaktfläche bzw. die Wärmeleitung zu den wasserführenden Rohren 16 vergrößert, wodurch eine lange Lebensdauer der Verbindung auch in diesem Bereich gewährleistet ist.

Alternativ zu der in Figur 1 dargestellten umlaufenden Ausbildung der Kragen 26, ist es auch möglich, die Kragen 26 nur auf der den Verbrennungsgasen direkt zugewandten Seite auszubilden.

Der Randsegmentbereich der ersten Lage des Wärmeübertragers 14, der den heißen Verbrennungsgasen direkt ausgesetzt ist, wird zusätzlich durch eine Laserschweißung mit dem wasserführenden Rohr 16 verbunden. Damit wird sichergestellt, daß auch im sogenannten "Trockengeh-Fall", d. h. im Rohr 16 befindet sich zeitweise kein Wasser, eine gut wärmeableitende Verbindung erhalten bleibt, die eine lokale Überhitzung des Wärmeübertragers 14 verhindert.

Eine weitere Ausführungsform zur Realisierung eines federnden Preßsitzes der Rohre 16 in den Durchgangsöffnungen zeigt Figur 4. Hierbei weist der Kragen 26 eine zur Achse der Durchgangsöffnung hin geneigten Verlauf 41 auf, so daß eine sich konisch verengende Durchgangsöffnung entsteht. Dadurch wird der federnde Preßsitz zwischen den Rohren 16 und den Lamellenblechen verbessert. Eine zusätzliche dem Kragen 26 vorgelagerte Anbiegung 43 gewährleiste, daß durch den Anpreßvorgang keine undefinierte Verwerfung im Bereich der Durchgangsöffnung entsteht.

Damit die Lage der Lamellen 18 zueinander fixiert ist, werden Abstandshalter 28 eingesetzt. Wie Figur 2 zeigt, werden die Abstandshalter 28 dadurch erzeugt, daß in die Lamellen 18 Öffnungen 30 eingebracht werden, derart, daß die dabei erzeugten Ausstellungen 32 sich jeweils an der benachbarten Lamelle 18 abstützen. Zur Steuerung bzw. zur gezielten Umlenkung des Verbrennungsgasstromes sind die Durchmesser dieser Abstandshalter 28 in den Randbereichen des Wärmeübertragers 14 größer ausgebildet, als im Inneren des Wärmeübertragers 14. Die Ausstellungen 32 tragen zu einer Verwirbelung der Verbrennungsgase bei, wodurch der Wirkungsgrad der Wärmeübertragung erhöht wird. Die in Figur 2 dargestellte überbogene Ausstellungen 32 unterstützen die Strömungsumlenkung bzw. Verwirbellung.

Die Brennkammer 12 des gasbeheizten Wassererhitzers 14 ist mit wasserführenden Kanälen 34 versehen, die hydraulisch mit den wasserführenden Rohren 16 des Wärmeübertragers 14 verbunden sind.

## Patentansprüche

1. Wärmeübertrager für brennstoffbeheizte Wassererhitzer mit wasserführenden Rohren (16) und einem von den Rohren (16) durchsetzten Paket aus Lamellen (18) mit kreisförmigen Durchgangsöffnungen zur Aufnahme der Rohre (16), wobei die Lamellen (18) zwischen sich Spalte zum Durchtritt der Verbrennungsgase bilden, und wobei die Durchgangsöffnungen zumindest im Eintritts des Verbrennungsgases Bereich des zumindest teilweise mit die Rohre (16) umschließenden und aus den Lamellenblechen herausgezogenen Kragen (26) versehen sind, die klemmend auf den Rohren (16) aufsitzen, wobei die Kragen (26) im Randbereich der Durchgangsöffnung ausgebildet sind **dadurch gekenntzeichnet**, dass der Randbereich der Durchgangsöffnungen der Lamellen (18) mit vom Zentrum der Durchgangsöffnung ausgehenden, über den Umfang verteilten Radialschlitzen (22) versehen ist, die den Randbereich der Durchgangsöffnung in mehrere Randsegmente (24) unterteilt, und dass der Kragen eine zur Achse der Durchgangsöffnung geneigte Schräge (41) aufweist, die einen federnden Presssitz zwischen den Rohren (16) und den Lamellenblechen realisiert.

2. Wärmeübertrager nach Anspruch 1, **dadurch gekennzeichnet, dass** der Schräge (41) zur Lamellenfläche hin eine von der Lamellenfläche weg und zum Kragen (26) hin geneigte Anbiegung (43) vorgelagert ist.

3. Wärmeübertrager nach Anspruch 1, **dadurch gekennzeichnet, dass** die kraftschlüssige Verbindung zwischen den Randsegmenten (24) und den wasserführenden Rohren (16) im Bereich des Eintritts des Verbrennungsgases zusätzlich durch eine stoffliche Verbindung, insbesondere durch Laserschweißen, gesichert ist.

4. Wärmeübertrager nach Anspruch 1, **dadurch gekennzeichnet, dass** in den Lamellen (18) Ausstellungen (32) vorgesehen sind, die als Abstandshalter (28) einen Spaltabstand (b) zwischen den Lamellen (18) definieren.

## Claims

1. Heat exchanger for fuel-fired water heaters, with water-carrying tubes (16) and with a stack of lamellae (18) having circular passage orifices for receiving the tubes (16), which tubes (16) pass through the said stack, the lamellae (18) forming between them gaps for the throughflow of the combustion gases, and the passage orifices being provided, at least in the region of the inflow of the combustion gas, at least partially with collars (26) which surround the tubes (16) and are drawn out of the lamellae sheets and which are seated in a clamping manner on the tubes (16), the collars (26) being formed in the edge region of the passage orifice, **characterized in that** the edge region of the passage orifices of the lamellae (18) is provided with radial slots (22) which emanate from the centre of the passage orifice and are distributed on the circumference and which subdivide the edge region of the passage orifice into a plurality of edge segments (24), and **in that** the collar has a slope (41) which is inclined relative to the axis of the passage orifice and which implements a resilient press fit between the tubes (16) and the lamellae sheets.

2. Heat exchanger according to Claim 1, **characterized in that** the slope (41) is preceded towards the lamella surface by a bend (43) inclined away from the lamella surface and towards the collar (26).

3. Heat exchanger according to Claim 1, **characterized in that** the non-positive connection between the edge segments (24) and the water-carrying tubes (16) in the region of the inflow of the combustion gas is additionally secured by means of a material connection, in particular by laser welding.

4. Heat exchanger according to Claim 1, **characterized in that** protuberances (32) are provided in the lamellae (18) and as spacers (28) define a gap clearance (b) between the lamellae (18).

## Revendications

1. Echangeur thermique pour chauffe-eau chauffé par un combustible, comportant des tubes d'alimentation en eau (16) et une série de lamelles (18) traversée par les tubes (16) et dotée d'orifices traversants circulaires pour recevoir les tubes (16), les lamelles (18) formant entre elles des interstices pour le passage des gaz de combustion, et les orifices traversants étant pourvus au moins dans la zone de l'entrée du gaz de combustion au moins en partie de collerettes (26) entourant les tubes (16) et qui en partant des tôles de lamelles sont positionnées de façon serrée sur les tubes (16), les collerettes (26) étant formées dans la zone de bordure de l'orifice traversant,
**caractérisé en ce que**
la zone de bordure des orifices traversants des lamelles (18) est pourvue de fentes radiales (22) partant du centre de l'orifice traversant, réparties sur la périphérie, et qui divisent la zone de bordure de l'orifice traversant en plusieurs segments de bordure (24), et la collerette présente par rapport à l'axe de l'orifice traversant, une inclinaison (41) qui permet un ajustage serré élastique entre les tubes (16) et les tôles de lamelles.

2. Echangeur thermique selon la revendication 1,
**caractérisé en ce que**
l'inclinaison (41) menant à la surface des lamelles est située avant une courbure (43) inclinée partant de la surface des lamelles et menant vers la collerette (26).

3. Echangeur thermique selon la revendication 1,
**caractérisé en ce que**
la liaison par combinaison de forces entre les segments de bordure (24) et les tubes d'alimentation en eau (16), dans la zone de l'entrée du gaz de combustion, est en outre garantie par une liaison matérielle, en particulier par une soudure au laser.

4. Echangeur thermique selon la revendication 1,
**caractérisé en ce que**
les lamelles (18) comportent des saillies (32) servant d'entretoises (28) qui définissent une distance interstitielle (b) entre les lamelles (18).
